# EUROPÄISCHE PATENTSCHRIFT

(11) **EP 3 741 466 B1**
(45) Veröffentlichungstag und Bekanntmachung des Hinweises auf die Patenterteilung: **06.07.2022**
(21) Anmeldenummer: 19176349.9
(22) Anmeldetag: 24.05.2019
(51) Int. Cl.: B05B 15/656, B05B 1/18, B05B 15/68

(54) **DUSCHVORRICHTUNG**
SHOWER DEVICE
DISPOSITIF DE DOUCHE

(43) Veröffentlichungstag der Anmeldung: 25.11.2020
(73) Patentinhaber: Ideal Standard International NV, 1935 Zaventem (BE)
(72) Erfinder: Degenhardt, Ronny, 54470 Bernkastel-Kues (DE); Schneider, Hermann Josef, 54338 Schweich (DE)
(74) Vertreter: Feucker, Max Martin

(56) Entgegenhaltungen:
- WO-A1-2009/023391
- DE-B1- 2 601 059
- US-A- 5 799 346
- US-A1- 2015 048 181

## Beschreibung

Die vorliegende Erfindung betrifft eine Duschvorrichtung, umfassend wenigstens ein erstes wasserführendes Rohr, welches einen Mantel aufweist, und einen mit dem ersten Rohr in Fluidverbindung stehenden Brausekopf.

Aus dem Stand der Technik sind Duschvorrichtungen bekannt, bei denen ein Rohr nicht nur zu Halterung des Brausekopfes und einer gegebenenfalls zusätzlichen Handbrause dient, sondern auch dazu dient, das Wasser zu dem an dem Rohr befestigten Brausekopf zu leiten. Hierzu weist das Rohr in der Regel einen sich vertikal entlang einer Wand erstreckenden Rohrabschnitt und einen in etwa horizontal ausgerichteten Rohrabschnitt auf, an dem der Brausekopf befestigt ist, sodass sich der Benutzer beim Duschen unter den Brausekopf stellen kann. Am unteren Ende des Rohrs kann eine Umschaltvorrichtung vorgesehen sein, über die das Wasser auch zu einer Handbrause geleitet werden kann, die an einer separaten, entlang des vertikalen Abschnitts des Rohres verschiebbaren Haltevorrichtung lösbar befestigt werden kann. Mit den bekannten Duschvorrichtungen ist der Nachteil verbunden, dass die Höhe des Brausekopfes und auch dessen Abstand zur Wand durch die Dimensionen des Rohrs vorgegeben sind.

Aus DE 26 01 059 B1 ist eine Duschvorrichtung bekannt, bei der der Duschkopf entlang einer Führungsschiene verschiebbar ist. Aus US 2015/048181 A1 ist eine weitere Duschvorrichtung bekannt, bei der der Duschkopf entlang einer Führungsschiene verschiebbar ist, ohne das beschrieben ist, wie der Duschkopf in einer Stellung fixiert werden kann.

Aufgabe der vorliegenden Erfindung ist es daher, die mit Bezug zum Stand der Technik geschilderten Nachteile zu beseitigen und insbesondere eine Duschvorrichtung anzugeben, bei der die Höhe des Brausekopfes und/oder dessen Abstand zur Wand gegebenenfalls auch nach einer Installation einfach geändert werden kann.

Die Aufgabe wird gelöst durch eine Duschvorrichtung mit den Merkmalen des unabhängigen Anspruchs. Vorteilhafte Weiterbildungen der Duschvorrichtung sind in den abhängigen Ansprüchen und in der Beschreibung angegeben, wobei einzelne Merkmale der vorteilhaften Weiterbildungen in technisch sinnvoller Weise miteinander kombinierbar sind.

Die Aufgabe wird insbesondere gelöst durch eine Duschvorrichtung mit den eingangs genannten Merkmalen, bei der ein zweites wasserführendes Rohr vorgesehen ist, welches zumindest abschnittsweise in dem ersten Rohr angeordnet ist, und das in dem Mantel des ersten Rohres eine sich axial erstreckende Ausnehmung ausgebildet ist, wobei an dem zweiten Rohr eine zumindest ein Fixierungselement umfassende Fixierungseinrichtung vorgesehen ist, welche sich von dem in dem ersten Rohr angeordneten Abschnitt des zweiten Rohres durch die Ausnehmung erstreckt, wobei das zweite Rohr in einer Fixierungsstellung des Fixierungselements in dem ersten Rohr fixiert ist und in einer Freigabestellung des Fixierungselements zu dem ersten Rohr beweglich ist.

Die Erfindung sieht in ihrem Grundgedanken also vor, dass die relative Lage des zweiten Rohres in dem ersten Rohr einfach geändert werden kann, indem die Fixierungseinrichtung gelöst wird und das zweite Rohr in dem gelösten Zustand (Freigabestellung) in dem ersten Rohr verschoben wird, wodurch auf einfache Weise die Lage des Brausekopfes geändert werden kann. Da die Fixierungseinrichtung mit dem zweiten Rohr verbunden ist, kann ein Benutzer das Fixierungselement mit einer Hand aus der Fixierungsstellung in die Freigabestellung überführen und in der Freigabestellung das zweite Rohr mittels der Fixierungseinrichtung bewegen, sodass eine Verstellung der Lage des Brausekopfes mit nur einer Hand möglich ist. Die Ausbildung der Ausnehmung im Mantel des ersten Rohres sorgt zudem dafür, dass definierte Endanschläge vorgegeben sind und somit das zweite Rohr nicht versehentlich aus dem ersten Rohr herausgelangen kann.

Das erste Rohr kann in seinem Querschnitt eine beliebige Gestaltung, wie rund, oval, elliptisch, eckig aufweisen. Die Querschnittsgestaltung des ersten Rohres ist in der Regel entlang seiner Erstreckung konstant. Das zweite Rohr weist zumindest an einem in dem ersten Rohr angeordneten Abschnitt eine Außenquerschnittsgestaltung auf, die der Innenquerschnittsgestaltung des ersten Rohres entspricht, wobei zwischen dem Außenumfang des zweiten Rohres und dem Innenumfang des ersten Rohres mindestens ein O-Ring als Abdichtung angeordnet sein kann.

Das zweite Rohr kann in seinem in dem ersten Rohr angeordneten Abschnitt abschnittsweise Bereiche mit kleinerem Außendurchmesser aufweisen, um die Reibung mit dem ersten Rohr zu reduzieren. Beispielsweise können in dem in dem ersten Rohr angeordneten Abschnitt in regelmäßigen Abständen ausgebildete Rippen außen auf dem zweiten Rohr ausgebildet sein, die eine sichere Führung bei der Bewegung des zweiten Rohrs in dem ersten Rohr ermöglichen, aber nur eine geringe Reibung verursachen.

Das zweite Rohr erstreckt sich insbesondere über die Ausnehmung im ersten Rohr hinaus in das erste Rohr hinein. Das zweite Rohr ist dabei bevorzugt mit einem kolbenförmigen Abschnitt dichtend in dem wasserführenden Teil des ersten Rohres angeordnet.

Das zweite Rohr weist insbesondere an einer Stirnseite eine Öffnung auf, durch welche das Wasser aus dem ersten Rohr in das zweite Rohr gelangt. An der gegenüberliegenden Seite ist das zweite Rohr in der Regel verschlossen, wobei eine Fluidverbindung von dem zweiten Rohr zu dem Brausekopf in radialer Richtung des zweiten Rohres durch den Mantel des zweiten Rohres hindurch realisiert ist. Der Brausekopf ist also über das zweite Rohr mit dem ersten Rohr in wasserführender Fluidverbindung.

Die Ausnehmung ist vollständig von dem Mantel des ersten Rohres begrenzt, sodass die Ausnehmung einerseits eine Führung für die Fixierungseinrichtung bereitstellt und andererseits an ihren axialen Enden einen Anschlag für die Fixierungseinrichtung bildet.

Die Fixierungseinrichtung weist insbesondere ein Führungselement auf, welches durch die Ausnehmung in dem Mantel des ersten Rohres hindurch mit dem in dem ersten Rohr angeordneten Abschnitt des zweiten Rohres insbesondere lösbar verbunden wird, nachdem der Abschnitt des zweiten Rohres in das erste Rohr eingesteckt ist. Beispielsweise kann dieses Führungselement mittels eines Außengewindes in eine in dem zweiten Rohr ausgebildeten Gewindebohrung eingeschraubt werden. Bei der Montage der Duschvorrichtung wird also das zweite Rohr von einem dem Wasserzulauf des ersten Rohres gegenüberliegenden Ende in das erste Rohr eingeführt, wobei die Fixierungseinrichtung anschließend mit dem zweiten Rohr durch die Ausnehmung verbunden wird.

Die Fixierungseinrichtung kann insbesondere so ausgebildet sein, dass das zweite Rohr über eine kraft- und/oder formschlüssige Verbindung in dem ersten Rohr festgelegt ist, wenn sich das Fixierungselement in seiner Fixierungsstellung befindet.

Zur Herstellung einer kraftschlüssigen Verbindung kann das Fixierungselement vorzugsweise als Schraubelement (beispielsweise als Mutter) ausgebildet sein, wobei das Schraubelement insbesondere auf dem durch die Ausnehmung hervorstehenden und ein Außengewinde aufweisenden Führungselement verschraubbar ist. In der Fixierungsstellung kann das Schraubelement in Anlage mit dem Außenumfang des ersten Rohres gelangen, sodass das zweite Rohr kraftschlüssig festgelegt ist. Auf diese Weise kann die Fixierungseinrichtung an beliebigen Stellen entlang der Ausnehmung in seine Fixierungsstellung gebracht werden.

In diesem Zusammenhang kann aber auch vorgesehen sein, dass zwischen dem Schraubelement und der Außenumfangsfläche des ersten Rohres ein insbesondere an die Kontur des Außenumfangs des ersten Rohres angepasstes Klemmelement ausgebildet ist, welches durch das Schraubelement in der Fixierungsstellung auf das erste Rohr gedrückt wird. Das Klemmelement kann beispielsweise hülsenförmig sein und zwischen dem Schraubelement und dem ersten Rohr auf dem Führungselement angeordnet sein, wobei die dem ersten Rohr zugewandte Stirnseite in ihrer Form an die Form des ersten Rohres angepasst ist.

Zur formschlüssigen Festlegung kann die Ausnehmung in dem ersten Rohr entlang ihrer Erstreckungsrichtung mehrere insbesondere quer zu ihrer Erstreckungsrichtung und in Erstreckungsrichtung hintereinander angeordnete Rastaussparungen aufweisen, wobei das Fixierungselement in der Fixierungsstellung in zumindest eine der Rastaussparungen formschlüssig eingreift. Bevorzugt sind auf beiden Seiten der Ausnehmung entlang ihrer Erstreckungsrichtung einander gegenüberliegende bevorzugt kreisbogenförmige Rastaussparungen ausgebildet. In der Fixierungsstellung befindet sich also das Fixierungselement innerhalb einer Rastaussparung oder eines Paares von Rastaussparungen, wohingegen in der Freigabestellung das Fixierungselement aus der Rastaussparung herausbewegt ist. Somit werden aber durch die Rastaussparungen definierte Stellungen vorgegeben, in denen das Fixierungselement in die Fixierungsstellung gebracht werden kann.

So kann beispielsweise vorgesehen sein, dass das Fixierungselement mittels einer Gewindeverbindung durch eine Drehbewegung zwischen der Fixierungsstellung und der Freigabestellung bewegbar ist. Hierbei weist insbesondere das Führungselement ein Außengewinde auf, auf dem das Fixierungselement drehbar angeordnet ist.

Alternativ kann vorgesehen sein, dass das Fixierungselement gegen eine Federkraft aus der Fixierungsstellung in die Freigabestellung linear bewegbar ist. Durch die Feder wird das insbesondere als Hülse ausgebildete Fixierungselement in die Richtung der Fixierungsstellung vorgespannt. Ein Benutzer kann das Fixierungselement also gegen die Federkraft aus den Rastaussparungen herausziehen und in diesem Zustand entlang der Ausnehmung zusammen mit dem zweiten Rohr verschieben, wobei das Fixierungselement aufgrund der Feder selbsttätig in die Fixierungsstellung zurückgelangt.

Die Ausnehmung weist zwischen den seitlichen Rastaussparungen also eine Breite auf, die etwas größer ist als die Breite des Führungselements, sodass das Führungselement bei sich in der Freigabestellung befindlichen Fixierungselement entlang der Ausnehmung bewegt werden kann.

In einer Ausführungsform kann vorgesehen sein, dass die Ausnehmung zur Höheneinstellung des Brausekopfes in einem vertikal ausgerichteten Abschnitt des ersten Rohres angeordnet ist. Dementsprechend ist auch der in dem ersten Rohr angeordnete Abschnitt des zweiten Rohres vertikal ausgerichtet. Bei dieser Ausführungsform steht das zweite Rohr über das erste Rohr hervor, wobei an dem hervorstehenden Abschnitt des zweiten Rohres der Brausekopf befestigt ist. In diesem Fall kann das zweite Rohr einen vertikal ausgerichteten Abschnitt aufweisen, welcher zumindest teilweise in dem ersten Rohr angeordnet ist, und einen horizontal ausgerichteten Abschnitt, an welchem der Brausekopf befestigt ist. Bei dieser Ausführungsform kann die Fixierungseinrichtung in einem dem Benutzer leicht zugänglichen unteren Abschnitt der Duschvorrichtung angeordnet sein, sodass der Benutzer einfach die Höhe des Brausekopfes einstellen kann, indem das zweite Rohr über die Fixierungseinrichtung unterschiedlich weit in das erste Rohr eingeschoben und fixiert werden kann.

In einer weiteren Ausführungsform kann vorgesehen sein, dass die Ausnehmung zur Einstellung der horizontalen Lage des Brausekopfes in einem horizontal ausgerichteten Abschnitt des ersten Rohres angeordnet ist, sodass auch der in dem ersten Rohr angeordnete Abschnitt des zweiten Rohres horizontal ausgerichtet ist. Auf diese Weise kann insbesondere der Abstand des Brausekopfes von einer Wand eingestellt werden.

Bei dieser Ausführungsform ist bevorzugt, dass das zweite Rohr vollständig in dem ersten Rohr angeordnet ist. In diesem Fall kann das zweite Rohr von einem Ende des ersten Rohres in dieses eingebracht sein, wobei das Ende durch eine entsprechende Kappe verschlossen ist. In diesem Fall ist das zweite Rohr von außen nur durch die Ausnehmung hindurch sichtbar.

Insbesondere bei dieser Ausführungsform ist vorgesehen, dass der Brausekopf über das zweite Rohr und durch die Fixierungseinrichtung hindurch in Verbindung mit dem ersten Rohr steht, wozu insbesondere das oben als Führungselement bezeichnete Bauteil der Fixierungseinrichtung ein Wasserleitelement bildet, welches einerseits mit dem zweiten Rohr und andererseits mit dem Brausekopf verbunden ist und somit das Wasser von dem zweiten Rohr zu dem Brausekopf führt, wobei das Fixierungselement außen auf dem Wasserleitelement beweglich gelagert ist. Das rohrförmige Wasserleitelement ist also in das zweite Rohr eingeschraubt, wobei das oben näher erläuterte Fixierungselement beweglich außen auf dem Wasserleitelement angeordnet ist.

Die Erfindung sowie das technische Umfeld werden im Folgenden anhand der Figuren beispielshaft erläutert. Es zeigen schematisch
- Figur 1:: eine Seitenansicht einer ersten Ausführungsform der Duschvorrichtung,
- Figur 2:: eine Schnittansicht durch die Duschvorrichtung gemäß Figur 1,
- Figur 3:: eine Schnittansicht durch eine zweite Ausführungsform einer Duschvorrichtung und
- Figur 4:: eine perspektivische Ansicht eines Teils der Ausführungsform der Figur 3.

Die in Figur 1 dargestellte Duschvorrichtung umfasst ein wasserführendes erstes Rohr 1, welches einen Mantel 2 aufweist. In dem Mantel 2 ist eine sich entlang der Erstreckungsrichtung des ersten Rohres 1 erstreckende Ausnehmung 5 ausgebildet.

In dem ersten Rohr 1 ist ein zweites Rohr 4 angeordnet, welches mit einem kolbenartigen Ende auf der linken Seite über die Ausnehmung 5 herausragt. Das zweite Rohr 4 ist auf dieser Seite offen ausgebildet, so dass Wasser aus dem ersten Rohr 1 in das zweite Rohr 4 einfließen kann. Auf der gegenüberliegenden Seite ist das zweite Rohr 4 an seiner Stirnseite verschlossen. Das zweite Rohr 4 ist in diesem Bereich in radialer Richtung über eine Fixierungseinrichtung mit einem Brausekopf 3 verbunden.

Die Fixierungseinrichtung umfasst ein Wasserleitelement 10, welches in das zweite Rohr 4 eingeschraubt ist. Das Wasser aus dem zweiten Rohr 4 kann durch das Wasserleitelement 10 hindurch zu dem Brausekopf 3 fließen.

Die Fixierungseinrichtung umfasst zudem ein als Mutter ausgebildetes Fixierungselement 6, das mittels einer Gewindeverbindung 8 auf dem Wasserleitelement 10 beweglich gelagert ist.

In einer angezogenen Fixierungsstellung drückt das Fixierungselement 6 ein seitlich über die Ausnehmung 5 vorstehendes Klemmelement 11 auf das erste Rohr 1, sodass das zweite Rohr 4 und somit auch der Brausekopf 3 in der Fixierungsstellung kraftschlüssig an dem ersten Rohr 1 festgelegt ist.

Um die Position des Brausekopfes 3 in horizontaler Richtung zu ändern, wird das Fixierungselement 6 durch Drehung in eine Freigabestellung gebracht, in der die kraftschlüssige Festlegung über das Klemmelement 11 an dem ersten Rohr 1 gelöst ist. Der Brausekopf 3 kann dann über die Fixierungseinrichtung gemeinsam mit dem zweiten Rohr 4 relativ zu dem ersten Rohr 1 verschoben werden und in einer gewünschten Stellung durch Anziehen des Fixierungselements 6 wieder festgelegt werden. Die Fixierungseinrichtung kann somit an einer beliebigen Stelle entlang der Ausnehmung 5 festgelegt werden. Beim Verschieben fungiert das Wasserleitelement 10 als Führungselement in der Ausnehmung 5.

Die in den Figuren 3 und 4 gezeigte zweite Ausführungsform ist grundsätzlich ähnlich aufgebaut wie die erste Ausführungsform der Figuren 1 und 2, sodass nur auf die wesentlichen Unterschiede eingegangen wird.

Bei dieser zweiten Ausführungsform ist das Fixierungselement 6 hülsenförmig ausgebildet und linear auf dem Wasserleitelement 10 beweglich, wobei eine Feder 9 vorgesehen ist, die das Fixierungselement 6 in Richtung des zweiten Rohres 4 vorspannt.

Zudem weist die Ausnehmung 5 entlang ihrer Erstreckungsrichtung mehrere auf beiden Seiten hintereinander angeordnete Rastaussparungen 7 auf.

In der Fixierungsstellung greift das Fixierungselement 6 in ein Paar von gegenüberliegenden Rastaussparungen 7 ein und fixiert somit das zweite Rohr 4 und den Brausekopf 3 formschlüssig in einer Stellung.

Um die horizontale Lage des Brausekopf 3 zu ändern, wird das Fixierungselement 6 entgegen der Federkraft der Feder 9 aus den Rastaussparungen 7 in eine Freigabestellung herausgezogen, so dass der Brausekopf 3 zusammen mit dem zweiten Rohr 4 relativ zu dem ersten Rohr 1 verschiebbar ist. In einer durch ein Paar von gegenüberliegenden Rastaussparungen 7 vorgegebenen Stellung kann das Fixierungselement 6 wieder in formschlüssigen Eingriff mit den Rastaussparungen 7 gelangen, so dass der Brausekopf 3 in der neuen Stellung relativ zum ersten Rohr 1 festgelegt ist.

In der zweiten Ausführungsform weist das zweite Rohr 4 zudem rippenartige Vorsprünge an seinem Umfang auf, sodass einerseits eine sichere Führung in dem ersten Rohr 1 gegeben ist und andererseits die Reibung reduziert ist.

### Bezugszeichenliste

- 1: erstes Rohr
- 2: Mantel
- 3: Brausekopf
- 4: zweites Rohr
- 5: Ausnehmung
- 6: Fixierungselement
- 7: Rastaussparung
- 8: Gewindeverbindung
- 9: Feder
- 10: Wasserleitelement
- 11: Klemmelement

## Patentansprüche

1. Duschvorrichtung, umfassend
- wenigstens ein erstes wasserführendes Rohr (1), welches einen Mantel (2) aufweist, und
- einen mit dem ersten Rohr (1) in Fluidverbindung stehenden Brausekopf (3),
**dadurch gekennzeichnet, dass**
- ein zweites wasserführendes Rohr (4) vorgesehen ist, welches zumindest abschnittsweise in dem ersten Rohr (1) angeordnet ist, und
- in dem Mantel (2) des ersten Rohres (1) eine sich axial erstreckende Ausnehmung (5) ausgebildet ist und
- an dem zweiten Rohr (4) eine zumindest ein Fixierungselement (6) umfassende Fixierungseinrichtung vorgesehen ist, welche sich von dem zweiten Rohr (4) durch die Ausnehmung (5) erstreckt, wobei das zweite Rohr (4) in einer Fixierungsstellung des Fixierungselements (6) in dem ersten Rohr (1) fixiert ist und in einer Freigabestellung des Fixierungselements (6) zu dem ersten Rohr (1) beweglich ist.

2. Duschvorrichtung nach Anspruch 1, wobei das Fixierungselement (6) in seiner Fixierungsstellung das zweite Rohr (4) kraft- und/oder formschlüssig in dem ersten Rohr (1) festlegt.

3. Duschvorrichtung nach Anspruch 1 oder 2, wobei das Fixierungselement (6) als Schraubelement ausgebildet ist, mit dem das zweite Rohr (4) kraftschlüssig festlegbar ist.

4. Duschvorrichtung nach einem der vorhergehenden Ansprüche, wobei die Ausnehmung (5) in dem ersten Rohr entlang ihrer Erstreckungsrichtung mehrere Rastaussparungen (7) aufweist und das Fixierungselement (6) in der Fixierungsstellung in zumindest eine der Rastaussparungen (7) formschlüssig eingreift.

5. Duschvorrichtung nach Anspruch 4, wobei das Fixierungselement (6) mittels einer Gewindeverbindung (8) durch eine Drehbewegung zwischen der Fixierungsstellung und der Freigabestellung bewegbar ist.

6. Duschvorrichtung nach Anspruch 4, wobei das Fixierungselement (6) gegen eine Federkraft aus der Fixierungsstellung in die Freigabestellung linear bewegbar ist.

7. Duschvorrichtung nach einem der vorhergehenden Ansprüche, wobei der Brausekopf (3) über das zweite Rohr (4) mit dem ersten Rohr (1) in Fluidverbindung steht.

8. Duschvorrichtung nach einem der vorhergehenden Ansprüche, wobei die Ausnehmung (5) zur Höheneinstellung des Brausekopfes in einem vertikal ausgerichteten Abschnitt des ersten Rohres (1) angeordnet ist.

9. Duschvorrichtung nach Anspruch 8, wobei das zweite Rohr (4) über das erste Rohr (1) hervorsteht und an dem zweiten Rohr (4) der Brausekopf (3) befestigt ist.

10. Duschvorrichtung nach einem der Ansprüche 1 bis 7, wobei die Ausnehmung (4) zur Einstellung der horizontalen Lage des Brausekopfes (3) in einem horizontal ausgerichteten Abschnitt des ersten Rohres (1) angeordnet ist.

11. Duschvorrichtung nach Anspruch 10, wobei das zweite Rohr (4) vollständig in dem ersten Rohr (1) angeordnet ist.

12. Duschvorrichtung nach Anspruch 10 oder 11, wobei der Brausekopf (3) über das zweite Rohr (4) und durch die Fixierungseinrichtung hindurch in Fluidverbindung mit dem ersten Rohr (1) steht.

13. Duschvorrichtung nach Anspruch 12, wobei die Fixierungseinrichtung ein Wasserleitelement (10) umfasst, welches einerseits mit dem zweiten Rohr (4) und andererseits mit dem Brausekopf (3) verbunden ist und somit das Wasser von dem zweiten Rohr (4) zu dem Brausekopf (3) führt, wobei das Fixierungselement (6) außen auf dem Wasserleitelement (10) beweglich gelagert ist.

## Claims

1. Shower device comprising
- at least one first, water-conveying pipe (1), which has a sleeve (2), and
- a shower head (3) which is in fluidic connection with the first pipe (1),
**characterised in that**
- a second water-conveying pipe (4) is provided, which is arranged at least in sections in the first pipe (1), and
- an axially extending recess (5) is formed in the sleeve (2) of the first pipe (1) and
- provided on the second pipe (4) is a fixation device, comprising at least one fixation element (6), which fixation device extends from the second pipe (4) through the recess (5), wherein the second pipe (4) in a fixation position of the fixation element (6) is fixed in the first pipe (1) and in a release position of the fixation element (6) is moveable relative to the first pipe (1).

2. Shower device according to claim 1, wherein in its fixation position, the fixation element (6) fastens the second pipe (4) in the first pipe (1) in a positive and/or non-positive manner.

3. Shower device according to claim 1 or 2, wherein the fixation element (6) is designed as a screw element with which the second pipe (4) can be non-positively fastened.

4. Shower device according to any one of the preceding claims, wherein along its direction of extension, the recess (5) in the first pipe has a plurality of notches (7), and in the fixation position, the fixation element (6) positively engages into at least one of the notches (7).

5. Shower device according to claim 4, wherein by means of a threaded connection (8), through a rotational movement, the fixation element (6) can be moved between the fixation position and the release position.

6. Shower device according to claim 4, wherein the fixation element (6) can be moved from the fixation position into the release position against a spring force.

7. Shower device according to at least one of the preceding claims, wherein via the second pipe (4), the shower head (3) is in fluidic connection with the first pipe (1).

8. Shower device according to any one of the preceding claims, wherein in order to adjust the height of the shower head, the recess (5) is arranged in a vertically aligned section of the first pipe (1).

9. Shower device according to claim 8, wherein the second pipe (4) protrudes beyond the first pipe (1) and the shower head (3) is fastened on the second pipe (4).

10. Shower device according to any one of claims 1 to 7, wherein the recess (4) for adjusting the horizontal position of the shower head (3) is arranged in a horizontally aligned section of the first pipe (1).

11. Shower device according to claim 10, wherein the second pipe (4) is arranged completely within the first pipe (1).

12. Shower device according to claim 10 or 11, wherein the shower head (3) is in fluidic connection with the first pipe (1) via the second pipe (4) and through the fixation device.

13. Shower device according to claim 12, wherein the fixation device comprises a water-conveying element (10), which is connected on one side to the second pipe (4) and on the other side with the shower head (3), and thus conveys the water from the second pipe (4) to the shower head (3), wherein the fixation element (6) is borne externally on the water-conveying element (10) in a moveable manner.

## Revendications

1. Dispositif de douche, comprenant
- au moins un premier tuyau (1) véhiculant de l'eau, lequel comporte une gaine (2), et
- un pommeau de douche (3) qui se trouve en liaison fluidique avec le premier tuyau (1),
**caractérisé**
- **en ce qu'**il est prévu un deuxième tuyau (4) véhiculant de l'eau, lequel est placé au moins en partie dans le premier, tuyau (1), et
- dans la gaine (2) du premier tuyau (1) est conçu un évidement (5) s'étendant en direction axiale, et
- sur le deuxième tuyau (4), il est prévu un système de fixation comprenant au moins un élément de fixation (6), lequel s'étend à partir du deuxième tuyau (4) à travers l'évidement (5), dans une position fixée de l'élément de fixation (6), le deuxième tuyau (4) étant fixé dans le premier tuyau (1) et dans une position libérée de l'élément de fixation (6) étant mobile par rapport au premier tuyau (1).

2. Dispositif de douche selon la revendication 1, dans sa position fixée, l'élément de fixation (6) immobilisant par complémentarité et force et/ou de forme le deuxième tuyau (4) dans le premier tuyau (1).

3. Dispositif de douche selon la revendication 1 ou 2, l'élément de fixation (6) étant conçu sous la forme d'un élément à vis, à l'aide duquel le deuxième tuyau (4) est susceptible d'être immobilisé par complémentarité de force.

4. Dispositif de douche selon l'une quelconque des revendications précédentes, l'évidement (5) dans le premier tuyau comportant le long de sa direction d'extension plusieurs encoches d'enclenchement (7) et dans sa position fixée, l'élément de fixation (6) s'engageant par complémentarité de forme dans au moins l'une des encoches d'enclenchement (7).

5. Dispositif de douche selon la revendication 4, par un déplacement en rotation, l'élément de fixation (6) étant mobile au moyen d'un assemblage fileté (8) entre la position fixée et la position libérée.

6. Dispositif de douche selon la revendication 4, l'élément de fixation (6) étant déplaçable à l'encontre d'une force de ressort entre la position fixée et la position libérée.

7. Dispositif de douche selon l'une quelconque des revendications précédentes, le pommeau de douche (3) se trouvant en liaison fluidique avec le premier tuyau (1) par l'intermédiaire du deuxième tuyau (4).

8. Dispositif de douche selon l'une quelconque des revendications précédentes, pour le réglage en hauteur du pommeau de douche, l'évidement (5) étant placé dans une partie orientée à la verticale du premier tuyau (1).

9. Dispositif de douche selon la revendication 8, le deuxième tuyau (4) saillant au-delà du premier tuyau (1) et le pommeau de douche (3) étant fixé sur le deuxième tuyau (4).

10. Dispositif de douche selon l'une quelconque des revendications 1 à 7, pour le réglage de la position horizontale du pommeau de douche (3), l'évidement (4) étant placé dans une partie orientée à l'horizontale du premier tuyau (1).

11. Dispositif de douche selon la revendication 10, le deuxième tuyau (4) étant placé entièrement dans le premier tuyau (1).

12. Dispositif de douche selon la revendication 10 ou 11, le pommeau de douche (3) se trouvant en liaison fluidique avec le premier tuyau (1) par l'intermédiaire du deuxième tuyau (4) et en traversant le système de fixation.

13. Dispositif de douche selon la revendication 12, le système de fixation comportant un élément conducteur d'eau (10), lequel est relié d'une part avec le deuxième tuyau (4) et d'autre part avec le pommeau de douche (3) et véhicule ainsi l'eau à partir du deuxième tuyau (4) vers le pommeau de douche (3), l'élément de fixation (6) étant logé de manière mobile à l'extérieur sur l'élément conducteur d'eau (10).
